# EUROPÄISCHE PATENTANMELDUNG

(11) **EP 3 881 717 A1**
(43) Veröffentlichungstag der Anmeldung: **22.09.2021**
(21) Anmeldenummer: 20000111.3
(22) Anmeldetag: 16.03.2020
(51) Int. Cl.: A47B 77/02, A47B 77/04, A47B 91/00

(54) **UNTERBAUSYSTEM BAD/KÜCHENSYSTEM MIT ANGEBAUTEN WASSERLEITUNGEN, ABFLÜSSEN, STROMLEITUNGEN, STECKDOSEN**

(71) Anmelder: Hartung, Horst-Dieter, 58640 Iserlohn (DE); Hartung, Heidemarie, 58640 Iserlohn (DE)
(72) Erfinder: Hartung, Horst-Dieter, 58640 Iserlohn (DE); Hartung, Heidemarie, 58640 Iserlohn (DE)
(74) Vertreter: Harmuth, Stefan

(57) **Zusammenfassung**

Die Erfindung betrifft eine Konstruktion zur Aufnahme von Küchenmöbeln, Badmöbel und andere Möbelsysteme.

Da immer Probleme mit Wasser Strom und Abflüßen entstehen und eine Küchenplanung immer mit enormen Kosten versehen sind wird immer wieder auf die alte Gestaltung der Küche zurück geriffen.

Dies ist bei unserem neuen Unterbausystem / Podeste nun möglich eine freie Gestaltung der Küche vorzunehmen ohne Rücksicht auf die Anschlüsse von Wasser (1), Strom . Abflüß (2) und Absaugen von Dunstabzubhaube.

Material: Alu und Stahl und andere Materialen in allen Markt üblichen Systemen Profile sowie Sondermaße

Zweck des Unterbausysteme / Podeste soll sein das Spülen,Geschirrspüler ohne große Veränderungen beliebig frei gestaltet werden können.

Ohne große Umbauaktionen durch Elektriker und Sanitärinstallateur,Maurer und Maler.Es müssen keine Veränderungen der Wasserleitungen,Abflussrohr,Stromleitungen sowie Absaugung von Dunstabzughaube mehr vorgenommen werden.

Da diese an unseren Unterbausystemen / Podeste vormontiert sind und sie nur an den Vorhandenen Anschlüssen angeschlossen werden.

Es entstehen keine Schmutz,Lärm und Wartezeiten durch die Handwerker.

Da die Unterbausysteme / Podeste Stunden vor Montage der Küche aufgestellt werden können.

Dadurch kann der Kunde seine Küche viel freier Gestalten und muss sich nicht auf Grund der Technischen Vorgaben in seiner Gestaltung einschränken lassen.

## Beschreibung

Die Erfindung betrifft eine Konstruktion zur Aufnahme von Küchenmöbeln, Badmöbel und andere Möbelsysteme.

Da immer Probleme mit Wasser Strom und Abflüßen entstehen und eine Küchenplanung immer mit enormen Kosten versehen sind wird immer wieder auf die alte Gestaltung der Küche zurück geriffen.

Dies ist bei unserem neuen Unterbausystem / Podeste nun möglich eine freie Gestaltung der Küche vorzunehmen ohne Rücksicht auf die Anschlüsse von Wasser, Strom . Abflüß und Absaugen von Dunstabzubhaube.

Material: Alu und Stahl und andere Materialen in allen Markt üblichen Systemen Profile sowie Sondermaße

Zweck des Unterbausysteme / Podeste soll sein das Spülen,Geschirrspüler ohne große Veränderungen beliebig frei gestaltet werden können.

Ohne große Umbauaktionen durch Elektriker und Sanitärinstallateur,Maurer und Maler. Es müssen keine Veränderungen der Wasserleitungen,Abflussrohr,Stromleitungen sowie Absaugung von Dunstabzughaube mehr vorgenommen werden.

Da diese an unseren Unterbausystemen / Podeste vormontiert sind und sie nur an den Vorhandenen Anschlüssen angeschlossen werden.

Es entstehen keine Schmutz,Lärm und Wartezeiten durch die Handwerker.

Da die Unterbausysteme / Podeste Stunden vor Montage der Küche aufgestellt werden können.

Dadurch kann der Kunde seine Küche viel freier Gestalten und muss sich nicht auf Grund der Technischen Vorgaben in seiner Gestaltung einschränken lassen.
**Fig. 1****:**

| | |
|---|---|
| Anschlüsse 1 | Wasseranschlüsse für Warmwasser und Kaltwasser |
| Anschluss: 5 | Wasserrohre für Warm und Kaltwasser |
| Anschluss: 2 und 4 | Abwasserrohre Abwasser |
| Anschluss: 3 | Steckdosen 7 und 6 Stellfüße und Verbinder |

**Fig. 2****:**

| | |
|---|---|
| 1. | Anschlüsse für Warm und Kaltwasser |
| 2. | Anschluss Abwasser |
| 5. | Wasserleitungen für Warm und Kalt |
| 6. | Stellfüße |
| 4 und 7 | Verbinder |

**Fig. 3****:**

| | |
|---|---|
| 1. | Anschlüsse Warm und Kaltwasser |
| 2. | Anschluss Abwasser |
| 3. | Steckdosen |
| 4. | Abwasser Leitung |
| 5. | Wasserleitungen für Warm und Kaltwasser |
| 7. | Unterbausystem |

**Fig. 4****:**

| | |
|---|---|
| 6. | Stellfuß |
| 7. | Verbinder |
| 5. | Anschlüsse für Warm und Kaltwasser |
| 4. | Anschluss Abwasser |
| 2. | Rohr für Abwasser |
| 1. | Rohre für Warm und Kaltwasser |

## Patentansprüche

1. Schutzanspruch! für Unterbausystem / Podest ,Stromleitungen,Abfluß,Wasserleitungen,Absaugung sowie vorgefertigte Steckdosen für alle Elektrogeräte das Unterbausystem / Podest besteht aus einen Gestell aus Alu / Stahl mit Füßen Maße der Unterbausysteme / Podest richten sich nach Kunden wünsche. verbunden mit Verbindern aus Stahl Auf diesem Unterbausystem / Podest werden Küchenmöbel, Badmöbel und andere Möbelsyseme aufgestellt und durch verschrauben am Unterbausystem / Podest befestigt. Am Unterbausystem / Podest sind Wasserleitungen Abflüße, Stromleitungen und Absaugung von der Dunstabsaugung und Steckdosen angeschlossen.
